# EUROPÄISCHE PATENTSCHRIFT

(11) **EP 1 039 146 B1**
(45) Veröffentlichungstag und Bekanntmachung des Hinweises auf die Patenterteilung: **25.08.2004**
(21) Anmeldenummer: 00105865.0
(22) Anmeldetag: 20.03.2000
(51) Int. Cl.: F15B 15/22

(54) **Hydraulisch entsperrbares Füllventil**
Pilot operated filling valve
Soupape de remplissage pilotée

(30) Priorität: 23.03.1999 DE 29905322 U
(43) Veröffentlichungstag der Anmeldung: 27.09.2000
(73) Patentinhaber: HAWE Hydraulik GmbH & Co. KG, 81673 München (DE)
(72) Erfinder: Neumair, Georg, Dipl.-Ing. (FH), 85402 Thalhausen (DE)
(74) Vertreter: Grünecker, Kinkeldey, Stockmair & Schwanhäusser Anwaltssozietät

(56) Entgegenhaltungen:
- EP-A- 0 287 434
- EP-A- 0 663 270
- DE-U- 7 931 561
- GB-A- 1 209 088
- US-A- 2 782 765

## Beschreibung

Die Erfindung betrifft ein hydraulisch entsperrbares Füllventil der im Oberbegriff des Anspruchs 1 angegebenen Art.

Bei dem durch Vorbenutzung in der Praxis bekannten Füllventil (Fig. 4), schlägt beim hydraulischen Entsperren der mit dem Schaft verbundene Gegenanschlag metallisch hart auf den stationären Anschlag auf, wenn das Ventilelement in die volle Offenstellung gelangt. Die Beaufschlagungsfläche des Entsperrkolbens entspricht annähernd einem Viertel der Querschnittsfläche des Ventilsitzes des Füllventils. Die den Entsperrkolben entgegengesetzt zum Öffnungshub des Füllventils beaufschlagende Rückstellfeder ist relativ stark. Da für den Öffnungshub von beispielsweise 50 mm oder mehr weniger als eine Sekunde zur Verfügung steht, das Ventilelement vor dem Ausschieben des Druckmittels gegebenenfalls durch Restdruck am Ventilsitz gehalten wird, und die Masse des Ventilelementes mit seinem Schaft, der Mutter und dem Entsperrkolben beträchtlich ist, wird beim Aufschlag mit relativ hohem Entsperrdruck innerhalb kurzer Zeit beträchtliche Energie aufgezehrt. Ein ähnlich starker Aufschlag kann auch beim Füllen auftreten. Trotz konstruktiver Schutzmaßnahmen, beispielsweise einem Dehnabschnitt im Schaft, treten im Schaft oder im Verbindungsbereich zwischen der Mutter und dem Schaft Belastungen auf, die zu einem Bruch führen können, der teure Reparaturen und Stillstandszeiten der Hydraulikpresse bedingt. Diese Gefahr ist um so größer, je größer der Ventilsitzdurchmesser ist, der wiederum entscheidend ist für das schnelle Füllen bzw. Entleeren des Pressenzylinders.

Bei einem aus DE 40 35 338 A bekannten Einlassventil eines Verbrennungskraftmotors ist eine hydraulische Dämpfvorrichtung vorgesehen, die in der Endphase des Ventilsschließhubes zur Wirkung kommt und den Aufschlag des Ventiltellers auf den Ventilsitz dämpft. Auf dem Ventilschaft ist ein topfförmiger Dämpfkörper verschiebbar geführt, der mit einer Schulter des Schaftes eine Druckkammer begrenzt. Der Dämpfungskörper dient gleichzeitig als Widerfager der Ventilschließfeder, die in einer mit Druckmittel gefüllten Druckkammer angeordnet ist. Die Dämpfvorrichtung ist abhängig von der Drehzahls des Motors bzw. der Ventilschließfrequenz bezüglich des Dämpfungshubs verstellbar.

Bei einem aus US-A-4 872 638 bekannten, langsam arbeitenden Pneumatikventil ist auf einem mit dem Ventitelement verbundenen Schaft ein Dämpfungskolben vorgesehen, der in einer mit Fluid gefüllten Kammer abgedichtet verschiebbar ist und Drosseldurchgänge enthält. Ähnlich einem Stoßdämpfer wird das Fluid zwischen beiden Kolbenseiten hin- und herverlagert, wenn sich der Dämpfungskolben mit dem Ventilelement bewegt. Dadurch wird die Bewegung des Ventilelementes verzögert

Bei einem aus US-A-4 531 542 bekannten, hydraulischen Druckregelventil ist auf einem mit dem Ventilschließelement gekoppelten Schaft ein Dämpfungskolben angeordnet, der in einer mit Druckmittel gefüllten Kammer hin- und herbewegbar ist. Im Schaft sind an beiden Seiten des Dämpfungskolbens miteinander kommunizierende Drosselöffnungen vorgesehen, so dass das Druckmittel bei Bewegungen des Dämpfungskolbens zwischen den Kolbenseiten hin- und herverlagert und dabei gedrosselt wird, um die Bewegungen des Ventilschtießelementes zu dämpfen.

Weiterer Stand der Technik ist enthalten in EP-A 663 270, FR-A-28 7434, GB-A-1 209 088 und DE-U-79 31 561.

Der Erfindung liegt die Aufgabe zugrunde, ein Füllventil der eingangs genannten Art zu schaffen, bei dem besonders bei raschen Fülltakten die Gefahr von Schäden im Schaft bzw. Verbindungsbereich der Mutter mit dem Schaft minimiert ist.

Die gestellte Aufgabe wird erfindungsgemäß mit den Merkmalen des Anspruchs 1 gelöst.

Die zwischen dem Gegenanschlag und dem Anschlag wirksame Aufschlagdämpfvorrichtung führt zu einem "weicheren" Aufschlag, so dass zum Aufzehren der Aufschlagenergie mehr Zeit zur Verfügung steht und die Belastung im Schaft bzw. Verbindungsbereich zwischen der Mutter und dem Schaft vermindert wird. Dies ist für große Ventilsitzdurchmesser und beim Füllen bzw. Ausschieben vorteilhaft. Die Aufschlagdämpfvorrichtung soll keinen Einfluss auf die Verstellung des Ventilelementes in die Schließstellung haben, so dass eine relativ geringe Rückstellkraft am Schaft ausreicht, um das Ventilelement nach dem Füllen bzw. Ausschieben in die Schließstellung zu verstellen. Es kommt die den Gegenanschlag bildende Mutter nicht direkt am Anschlag zum Angriff, sondern mittelbar über die Aufschlagdämpfvorrichtung, um zumindest einen Teil der Aufschlagenergie aufzuzehren. Es sind nur geringfügige bauliche Modifikationen gegenüber bekannten Konstruktionsprinzipien notwendig, um das Dämpfelement unterzubringen. Zweckmäßig wird das Dämpfelement an einem auf dem Schaft verschiebbaren Zwischenring positioniert, der die Hubbewegung des Schafts nicht mitmacht und das Dämpfelement in einer Position hält, die für die Dämpfung günstig ist.

Zweckmäßig wird die Aufschlagdampfvorrichtung ausschließlich innerhalb eines Hubübermaßes des Schafts wirksam. Es ist nämlich wichtig, dass das Ventilelement so schnell wie möglich zu vollen Offenstellung gelangt, um den maximalen Durchströmquerschnitt für das Druckmittel so rasch wie möglich freizumachen.

Da das Innere der Verstelleinrichtung üblicherweise mit Druckmittel gefüllt ist, bietet sich eine Kombination aus einer hydraulischen und einer mechanischen Aufschlagdämpfvorrichtung an, wobei die hydraulische Aufschlagdämpfvorrichtung ebenfalls abhängig vom Hub des Schafts zur Wirkung kommt. Hierbei wird zum Dämpfen durch den Verdrängervorsprung Druckmittel aus der Eintauchvertiefung über einen beengten Querschnitt ausgeschoben. Das Nachsaugrückschlagventil stellt sicher, dass beim Hub des Schafts in Schließrichtung die Aufschlagdämpfvorrichtung nicht bremst. Durch die Bemessung der Eintauchvertiefung und/oder des Drosselquerschnitts zum Verdrängen des Druckmittels lässt sich die Dämpfwirkung bzw. Dämpfcharakteristik einstellen.

Baulich einfach wird wenigstens ein in einer Ringnut positionierter O-Ring verwendet, der in Hubrichtung über die Ringnut vorsteht und beim Aufschlag verformt wird. Es könnten mehrere O-Ringe parallel geschaltet sein, die gleich weit oder unterschiedlich weit vorstehen oder unterschiedliche Härte haben. Ferner könnten andere, ringförmige Dämpfelemente mit unrunden Querschnitten verwendet werden. Denkbar ist auch die Verwendung wenigstens einer Feder oder mehrerer in Umfangsrichtung um den Schaft verteilter Federn.

Die zur Verstellung des Ventilelementes zur Schließstellung erforderliche Nachsaugfeder wird benutzt, um den Zwischenring in einer Bereitschaftsstellung zu positionieren, und gegebenenfalls das Dämpfelement vorzuspannen. Dadurch wird erreicht, dass der Zwischenring die Hubbewegungen des Schafts nicht mitmacht.

Durch den Zentrierflansch ist sichergestellt, dass sich beim Aufschlag der Zwischenring auf vorbestimmte Weise verlagert und keine schädlichen Kräfte auf den Schaft ausübt, die dessen Bewegung behindern könnten.

Die Aufschlagdämpfvorrichtung ist besonders zweckmäßig für den Öffnungshub des Ventilelementes. Allerdings ist es denkbar, auch für die Schließbewegung eine ähnliche Aufschlagdämpfvorrichtung vorzusehen, obwohl die Aufschlagenergie in Schließrichtung geringer ist als in Öffnungsrichtung.

Anhand der Zeichnungen werden Ausführungsformen des Erfindungsgegenstandes beschrieben, und eine bekannte Ausführungsform eines Füllventils. Es zeigen:
- Fig. 1: eine erste Ausführungsform eines hydraulisch entsperrbaren Füllventils gemäß der Erfindung, in der linken Hälfte in der Offenstellung, in der rechten Hälfte hingegen in der Schließstellung, jeweils in einem Axialschnitt,
- Fig. 2: einen vergrößerten Ausschnitt aus Fig. 1,
- Fig. 3: einen vergrößerten Ausschnitt einer anderen Ausführungsform,
- Fig. 3A: einen vergrößerten Ausschnitt einer weiteren Ausführungsform, und
- Fig. 4: einen Axialschnitt eines bekannten Füllventils (Stand der Technik) in der Schließstellung.

Zunächst wird anhand Fig. 4 ein hydraulisch entsperrbares Füllventil F einer bekannten und seit Jahren in der Praxis für Hochleistungspressen verwendeten Ausführungsform erläutert.

Das Füllventil F in Fig. 4 besitzt ein scheibenförmiges massives Gehäuse 1, in dem zwischen einer Füllkammer K und einer Arbeitskammer A ein ringförmiger Ventilsitz P geformt ist. Mit dem Ventilsitz P arbeitet ein Ventilelement V nach Art eines Sitzventils zusammen, das einen von einem scheibenförmigen Grundkörper nach oben weisenden, zentrischen Schaft 4 besitzt. Die Arbeitskammer A kommuniziert mit einem nicht dargestellten Zylinderraum eines Pressenkolbens (nicht gezeigt), der aus einer Grundstellung nahe dem Fülkentil F, z.B. in Richtung des Schaftes 4, in Richtung zu einer Pressstellung verfahrbar ist. Die Füllkammer K ist begrenzt durch eine Füllkammerwandung W, die sich bis zu einem Schaftdurchgang 3 erstreckt und in etwa parallel zur Oberseite des Ventilelementes V verläuft. Teil der Füllkammerwandung W ist eine Endwand 2 einer in das Gehäuse 1 integrierten Verstelleinrichtung E, in der ein Entsperrantrieb für das Ventilelement V vorgesehen ist. Die Verstelleinrichtung E ist im Gehäuse 1 an von außen nach innen verlaufenden Tragstegen T gestützt, zwischen denen mehrere an der Oberseite des Gehäuses 1 beginnende und in der Füllkammerwandung W mündende nierenförmige Durchgänge D geformt sind. In ein oben aufgesetztes Gehäuse 5 ragt der Schaft 4 des Ventilelementes V. Im Gehäuse 5 ist ein Entsperrkolben 6 mit Dichtungen 7 verschiebbar geführt, der über einen durch einen Tragsteg T verlaufenden Entsperrkanal 8 hydraulisch beaufschlagt wird, um das Ventilelement V aus der gezeigten Schließstellung in die nicht gezeigte, volle Offenstellung nach unten zu bewegen. Der Entsperrkolben 6 wird durch eine starke Rückstellfeder 9 belastet, die sich in der Verstelleinrichtung E abstützt. Auf dem Schaft 4 sitzt eine Mutter 10, die mit dem Schaft 4 verschraubt und durch eine Sicherung 11 gesichert ist. Die Mutter 10 ist durch eine schwache Nachsaugfeder 12 in Schließrichtung des Ventilelementes V belastet. An der Mutter 10 ist ein Gegenanschlag R vorgesehen, der auf einen stationären Anschlag S der Verstelleinrichtung E ausgerichtet ist.

Bei einer Bewegung des nicht gezeigten Pressenkolbens aus seiner Grundstellung wird das Ventilelement V aus der gezeigten Schließstellung in die volle Offenstellung bewegt, in der die Mutter 10 mit ihrem Gegenanschlag R auf den Anschlag S trifft. Druckmittel strömt durch die Durchgänge D, die Füllkammer K und den Ventilsitz S entlang der Oberseite des Ventilelementes V in die Arbeitskammer A und zum Pressenkolben. Sobald der Pressenkolben die gewünschte Position erreicht und zwischen den Durchgängen D und der Arbeitskammer ein weitgehender Druckausgleich stattgefunden hat, wird das Ventilelement V durch die Nachsaugfeder 12 in die Schließstellung verstellt. Dann wird ein Presstakt durchgeführt, der durch nicht gezeigte Mittel gesteuert wird, wobei das Füllventil F in seiner Schließstellung bleibt. Um den Presskolben in die Grundstellung zurückzustellen, wird, gegebenenfalls nach einem Druckabbau über eine Entlastung 20, der Entsperrkolben 6 hydraulisch beaufschlagt, um das Ventilelement V über die Mutter 10 und gegen die Kräfte der Federn 9, 23 in die Offenstellung zu bewegen. Das Druckmittel aus dem Pressenzylinder wird durch den Ventilsitz S, die Füllkammer K und die Durchgänge D ausgeschoben. Danach wird der Entsperrkolben 6 druckentlastet und durch die Rückstellfeder 9 rückgestellt. Die Nachsaugfeder 23 führt anschließend das Ventilelement wieder in die Schließstellung.

Bei Erreichen der Offenstellung des Ventilelementes V kommt es zu einem harten Aufschlag des Gegenanschlags R auf dem stationären Anschlag S. Dies bedeutet hebliche Belastungen für die Tragstege P des Gehäuses 1, den Schaft 4 und den Verbindungsbereich zwischen der Mutter 10 und dem Schaft 4, die um so größer werden, desto größer der Durchmesser des Ventilsitzes P ist. Da für große Hochleistungspressen und für möglichst schnelle Presstakte die Tendenz zu immer größeren VentilsiUdurchmessem des Füllventils F vorliegt, bedeutet diese Belastung eine akute Gefahr für die Funktionssicherheit des Füllventils.

Bei dem erfindungsgemäßen Füllventil gemäß den Fig. 1, 2, 3 und 3A wird diese Gefahr aus dem harten Aufschlag beseitigt, um die Funktionssicherheit des Füllventils auch bei großem Ventilsitzdurchmesser und Arbeitstakten mit hoher Frequenz zu verbessern. Es ist eine Aufschlagdämpfvorrichtung G vorgesehen, die einen weicheren Aufschlag bewirkt und die Aufschlagenergie langsam aufzehrt.

Mit Komponenten des bekannten Füllventils (Fig. 4) gleichwertige Komponenten sind in den Fig. 1 - 3A mit denselben Bezugszeichen versehen, so dass hierfür eine gesonderte Beschreibung entbehrlich sein dürfte.

Beim erfindungsgemäßen Füllventil F in den Fig. 1 und 2 ist die Mutter 10 mit dem Schaft 4 über eine Gewindeverbindung 13 verbunden, die durch die Sicherung 11 gesichert ist. Zusätzlich ist im Schaft 4 als flankierende Maßnahme eine Dehnverjüngung 12 geformt. Zwischen dem Gegenanschlag R der Mutter 10 und dem stationären Anschlag S der Verstelleinrichtung E ist die Aufschlagdämpfvorrichtung G eingeordnet Der Schaft 4 wird von einem Zwischenring 14 umfasst, der auf dem Schaft 4 verschiebbar ist und ein elastisch verformbares Dämpfelement 15 enthält, das zur Aufschlagdämpfung mit dem stationären Anschlag S zusammenarbeitet (mechanische Aufschlagdämpfvorrichtung G).

In Fig. 2 umgibt eine Innenbohrung 16 des Zwischenrings 14 den Schaft 4 mit radialem Spiel. Der Zwischenring 14 greift mit einem Zentrierflansch 17 über eine umlaufende Schulter 18 des Anschlags S, um den Schaft 4 von bremsenden Reibungskräften freizuhalten. In eine Unterseite 29 des Zwischenringes 14 ist eine Ringnut 19 eingeformt, in der das Dämpfelement 15 positioniert ist. Das Dämpfelement 15 ist ringförmig, z.B. ein O-Ring und springt über die Unterseite 29 vor. Der Sollhub des Schaftes 4 bis zum Erreichen der vollen Öffnungsstellung ist X. Die Länge der Mutter 10 bzw. des Zwischenringes 14 ist so gewählt, dass bei weitgehend entspanntem Dämpfelement 15 ein Hubübermaß y vorliegt, innerhalb dessen die Aufschlagdämpfvorrichtung G zur Wirkung kommt. Die Nachsaugfeder 23 stützt sich auf einer Schulter 21 des Zwischenringes 14 ab, um diesen in der gezeigten Bereitschaftsstellung zu sichern, und gegebenenfalls das Dämpfelement 15 geringfügig vorzuspannen. Der mit 28 bezeichnete Innenraum im Gehäuse 5 ist mit Druckmittel gefüllt.

Wird das Ventilelement aus der in Fig. 2, rechte Hälfte, gezeigten Schließstellung, entweder bei Beaufschlagen des Entsperrkolbens 6 oder unter der Saugwirkung beim Verfahren des nicht gezeigten Pressenkolbens oder durch Druckbeaufschlagung über die Durchgänge D, zur vollen Offenstellung (linke Hälfte) bewegt, dann trifft in der fenstellung der Gegenanschlag R auf den Zwischenring 14, wodurch dieser über das Hubübermaß y bis zum Anschlag auf dem Anschlag S verstellt wird. Das Dämpfelement 15 wird elastisch verformt, um den Aufschlag zu dämpfen. Sobald die Aufschlagenergie aufgezehrt ist, kann sich das Dämpfelement 15 zurückverformen und den Zwischenring 14 wieder in die in Fig. 2, linke Seite, gezeigte Bereitschaftsstellung zurückstellen, in der das Ventilelement V in der vollen Offenstellung steht. Wird anschließend das Ventilelement V in die Schließstellung zurückbewegt, dann verbleibt der Zwischenring 14 in der gezeigten Bereitschaftsstellung.

In Fig. 3 ist eine hydraulische Aufschlagdämpfvorrichtung G vorgesehen. An der Mutter 10 ist ein Verdrängervorsprung 24 vorgesehen, der den Gegenanschlag R definiert. Beim stationären Anschlag S der Verstelleinrichtung E ist eine Eintauchvertiefung 22 für den Verdrängervorsprung 24 geformt, die über eine Verbindung 25 mit einem Nachsaugrückschlagventil 26 mit der Kammer 28 verbunden ist. Der Außendurchmesser des Verdrängervorsprungs 24 ist so auf den Innendurchmesser der Eintauchvertiefung 22 abgestimmt, dass beim Eindringen des Verdrängervorsprungs 24 (Fig. 3, linke Hälfte) darin eingeschlossenes Druckmittel nach oben ausgeschoben und dabei gedrosselt wird, bis der Gegenanschlag R auf den Anschlag S trifft. Die Aufschlagenergie wird zumindest zum Teil aufgezehrt. Das Nachsaugrückschlagventil 26 sperrt in dieser Strömungsrichtung. Ist nachfolgend das Ventilelement wieder in die Schließstellung zu bewegen, dann wird der Verdrängervorsprung 24 aus der Eintauchvertiefung 22 herausgezogen, wobei diese Bewegung durch Öffnen des Nachsaugrückschlagventils 26 nicht gebremst wird.

Es ist denkbar, die mechanische Aufschlagdämpfvorrichtung G etwa der Fig. 1, 2 mit der hydraulischen Aufschlagdämpfvorrichtung G der Fig. 3 zu kombinieren, beispielsweise durch Einsetzen eines Dämpfelementes 15 in den Anschlag S.

Bei der Ausführungsform des Füllventils der Fig. 3A ist eine einfache mechanische Aufschlagdämpfvorrichtung G ohne den in den Fig. 1, 2 gezeigten Zwischenring 14 vorgesehen. Im Anschlag S ist die Ringnut 19 geformt, die das als O-Ring ausgebildete Dämpfelement 15 positioniert, das über den Anschlag S um das Hubübermaß y in Richtung zum Gegenanschlag R an der Mutter 10 vorsteht. Das Dämpfelement 15 könnte jedoch auch am Gegenanschlag R vorgesehen sein. Denkbar ist es ferner, sowohl am Gegenanschlag R als auch am Anschlag S jeweils mindestens ein Dämpfelement 15 vorzusehen.

In Fig. 1 bis 3 ist der Zulaufbereich zu den Durchgängen relativ hoch ausgebildet. Es ist möglich, den Zulaufbereich so seicht auszubilden, wie dies in Fig. 1 mit der gestrichelten horizontalen Linie angedeutet ist.

## Patentansprüche

1. Hydraulisch entsperrbares Füllventil (F) für eine Hydraulikpresse, mit einem relativ zu einem Ventilsitz (P) verstellbaren, einen Schaft (4) aufweisenden Ventilelement (V), dessen Schaft (4) in einer Verstelleinrichtung (E) angeordnet und durch einen Entsperrantrieb gegen eine Rückstellkraft aus einer Schließstellung in eine vorbestimmte Offenstellung und mit einem durch eine am Schaft (4) angeordnete Mutter (10) gebildeten Gegenanschlag (R) gegen einen stationären Anschlag (S) bringbar ist, **dadurch gekennzeichnet, dass** in der Verstelleinrichtung (E) zwischen der Mutter (10) und dem Anschlag (S) eine wenigstens ein elastisch deformierbares Dämpfelement (15) aufweisende, mechanische Aufschlagdämpfvorrichtung (G) vorgesehen ist, und dass das Dämpfelement (15) an der Mutter (10) und/oder am Anschlag (S) und/oder an einem auf dem Schaft (4) verschiebbaren Zwischenring (14) positioniert ist.

2. Füllventil nach Anspruch 1, **dadurch gekennzeichnet, dass** der Anschlag (S) gegenüber einem Sollhub (X) des Schafts (4) zwischen der Schließ- und der Offenstellung um ein vorbestimmtes Hubübermaß (y) über die Offenstellung hinaus versetzt ist, und dass die Aufschlagdämpfvorrichtung (G) innerhalb des Hubübermaßes (y) wirksam ist.

3. Füllventil nach Anspruch 1, **dadurch gekennzeichnet, dass** die Aufschlagdämpfvorrichtung (G) in Hubrichtung des Schafts (4) zur Offenstellung wirksam ist.

4. Füllventil nach den Ansprüchen 1 und 2, **dadurch gekennzeichnet, dass** das Dämpfelement (5) ringförmig ausgebildet ist, vorzugsweise als in eine Ringnut (19) eingesetzter und mit dem Hubübermaß (y) axial überstehender O-Ring.

5. Füllventil nach Anspruch 1, **dadurch gekennzeichnet, dass** die Mutter (10) in Bewegungsrichtung des Schafts (4) zur Schließstellung durch eine Nachsaugfeder (23) beaufschlagt ist, und dass sich die Nachsaugfeder (23) am Zwischenring (14) abstützt und diesen in einer das Dämpfelement (15) beim Anschlag (S) positionierenden, vorzugsweise vorgespannten, Bereitschaftsstellung sichert.

6. Füllventil nach Anspruch 5, **dadurch gekennzeichnet, dass** der Zwischenring (14) einen den Anschlag (S) übergreifenden Zentnerftansch (17) aufweist.

7. Füllventil nach wenigstens einem der vorhergehenden Ansprüche, **dadurch gekennzeichnet, dass** die mechanische Aufschlagdämpfvrorrichtung (G) mit einer hydraulischen Aufschlagdämpfvorrichtung kombiniert ist, die an der Mutter (10) oder dem Anschlag (S) eine Eintauchvertiefung (22) für einen am Anschlag bzw. der Mutter vorgesehenen Verdrängervorsprung (24) aufweist, und dass zwischen der Eintauchvertiefung (22) und einer in der Einstelleinrichtung (E) vorgesehenen, mit Druckmittel gefüllten Kammer (28) ein Nachsaugrückschlagventil (26) angeordnet ist.

## Claims

1. Hydraulically releasable filling valve (F) for a hydraulic press, with a valve element (V) which is adjustable in relation to a valve seat (P) and has a shank (4) and the shank (4) of which is arranged in an adjusting device (E) and can be brought by means of a releasing drive, counter to a return force, out of a closing position into a predetermined open position and can be brought, with a counterstop (R) formed by a nut (10) arranged on the shank (4), against a stationary stop (S), **characterized in that** the adjusting device (E) has provided in it, between the nut (10) and the stop (S), a mechanical impact-damping device (G) having at least one elastically deformable damping element (15), and **in that** the damping element (15) is positioned on the nut (10) and/or on the stop (S) and/or on an intermediate ring (14) displaceable on the shank (4).

2. Filling valve according to Claim 1, **characterized in that** the stop (S) is offset by the amount of a predetermined stroke overdimension (y) beyond the open position with respect to a desired stroke (X) of the shank (4) between the closing position and the open position, and **in that** the impact-damping device (G) is effective within the stroke overdimension (y).

3. Filling valve according to Claim 1, **characterized in that** the impact-damping device (G) is effective in the stroke direction of the shank (4) towards the open position.

4. Filling valve according to Claims 1 and 2, **characterized in that** the damping element (5) is of annular design, preferably as an O-ring inserted into an annular groove (19) and projecting axially by the stroke overdimension (y).

5. Filling valve according to Claim 1, **characterized in that** the nut (10) is acted upon in the direction of movement of the shank (4) towards the closing position by an aftersuction spring (23), and **in that** the aftersuction spring (23) is supported on the intermediate ring (14) and secures the latter in a preferably prestressed position of readiness positioning the damping element (15) at the stop (S).

6. Filling valve according to Claim 5, **characterized in that** the intermediate ring (14) has a centring flange (17) engaging over the stop (S).

7. Filling valve according to at least one of the preceding claims, **characterized in that** the mechanical impact-damping device (G) is combined with a hydraulic impact-damping device which on the nut (10) or the stop (S) has a penetration depression (22) for a displacer projection (24) provided on the stop or the nut respectively, and **in that** an aftersuction non-return valve (26) is arranged between the penetration depression (22) and a chamber (28) provided in the adjusting device (E) and filled with pressure medium.

## Revendications

1. Soupape de remplissage à déblocage hydraulique (F) pour une presse hydraulique, comprenant un élément de soupape (V) mobile par rapport à un siège de soupape (P) et muni d'une tige (4), dont la tige (4) est disposée dans un dispositif de déplacement (E) et peut être amenée par une commande de déblocage, contre une force de rappel, d'une position de fermeture dans une position d'ouverture prédéfinie et, par une contre-butée (R) formée par un écrou (10) disposé sur la tige (4), contre une butée stationnaire (S), **caractérisée en ce qu'**un dispositif d'amortissement d'impact (G) mécanique, présentant au moins un élément d'amortissement (15) déformable élastiquement, est prévu dans le dispositif de déplacement (E) entre l'écrou (10) et la butée (S), et que l'élément d'amortissement (15) est positionné sur l'écrou (10) et/ou sur la butée (S) et/ou sur une bague intermédiaire (14) mobile sur la tige (4).

2. Soupape de remplissage suivant la revendication 1, **caractérisée en ce que** la butée (S) est décalée au-delà de la position d'ouverture d'une course supplémentaire (y) prédéfinie par rapport à une course de consigne (X) de la tige (4) entre la position de fermeture et la position d'ouverture, et que le dispositif d'amortissement d'impact (G) est actif à l'intérieur de la course supplémentaire (y).

3. Soupape de remplissage suivant la revendication 1, **caractérisée en ce que** le dispositif d'amortissement d'impact (G) est actif dans le sens de course de la tige (4) vers la position d'ouverture.

4. Soupape de remplissage suivant les revendications 1 et 2, **caractérisée en ce que** l'élément d'amortissement (15) a une configuration annulaire, de préférence sous forme de joint torique logé dans une rainure annulaire (19) et en saillie axiale de la course supplémentaire (y).

5. Soupape de remplissage suivant la revendication 1, **caractérisée en ce que** l'écrou (10) est sollicité par un ressort de post-aspiration (23) dans le sens de déplacement de la tige (4) vers la position de fermeture, et que le ressort de post-aspiration (23) s'appuie sur la bague intermédiaire (14) et la bloque dans une position d'attente, de préférence précontrainte, positionnant l'élément d'amortissement (15) sur la butée (S).

6. Soupape de remplissage suivant la revendication 5, **caractérisée en ce que** la bague intermédiaire (14) présente une bride de centrage (17) recouvrant la butée (S).

7. Soupape de remplissage suivant l'une au moins des revendications précédentes, **caractérisée en ce que** le dispositif d'amortissement d'impact mécanique (G) est combiné à un dispositif d'amortissement d'impact hydraulique, qui présente sur l'écrou (10) ou sur la butée (S) un creux de plongée (22) pour une saillie de refoulement (24) prévue sur la butée ou sur l'écrou, et qu'une soupape antiretour de post-aspiration (26) est disposée entre le creux de plongée (22) et un compartiment (28) rempli de fluide sous pression prévu dans le dispositif de déplacement (E).
